# EUROPÄISCHE PATENTSCHRIFT

(11) **EP 3 475 500 B1**
(45) Veröffentlichungstag und Bekanntmachung des Hinweises auf die Patenterteilung: **26.05.2021**
(21) Anmeldenummer: 17732365.6
(22) Anmeldetag: 16.06.2017
(51) Int. Cl.: E04F 13/00, E04F 13/08, E04B 1/94

(54) **BRANDSCHUTZVORRICHTUNG FÜR VORGEHÄNGTE HINTERLÜFTETE FASSADEN**
FIRE PROTECTION DEVICE FOR VENTILATED FACADES
DISPOSITIF DE PROTECTION CONTRE L'INCENDIE POUR FAÇADES VENTILÉES

(30) Priorität: 28.06.2016 DE 102016111850
(43) Veröffentlichungstag der Anmeldung: 01.05.2019
(73) Patentinhaber: EJOT Baubefestigungen GmbH, 57334 Bad Laasphe (DE)
(72) Erfinder: LAMMER-KLUPAZEK, Ewald, 8184 Baierdorf Bei Anger (AT); HOLESINSKY, Klaus, 8564 Krottendorf (AT); HELLWIG, Michael, 57334 Bad Laasphe (DE)
(74) Vertreter: DREISS Patentanwälte PartG mbB
(86) Internationale Anmeldenummer: PCT/EP2017/064749
(87) Internationale Veröffentlichungsnummer: WO 2018/001755

(56) Entgegenhaltungen:
- EP-A1- 3 034 709
- WO-A1-2013/117479
- DE-U1-202014 102 196
- DE-U1-202014 102 196

## Beschreibung

Die Erfindung betrifft eine Brandschutzvorrichtung für vorgehängte hinterlüftete Fassaden, mit einem Schließelement, das im Brandfall zum Verschließen eines Spalts in einer vorgehängten hinterlüfteten Fassade ausgelegt ist und das zwischen einer Offenstellung und einer Schließstellung verlagerbar ist, wobei ein Spannelement vorgesehen ist, welches das Schließelement in die Schließstellung beaufschlagt und zwischen einer Vorspannlage und einer Schließlage verlagerbar ist, wobei das Schließelement mittels eines Sicherungselements, in der Vorspannlage gehalten wird, wobei das Sicherungselement derart ausgelegt ist, dass es das Schließelement bei Überschreiten eines Temperaturgrenzwertes freigibt. Vorgehängte hinterlüftete Fassaden werden immer öfter dazu verwendet, um an Gebäuden, insbesondere an großen Bürogebäuden, eine ansprechende Außenfassade zu generieren. Dazu sind die vorgehängten hinterlüfteten Fassaden einer Gebäudewand derart vorgelagert, dass sich zwischen der Gebäudewand und der vorgehängten hinterlüfteten Fassade bzw. zwischen einer an der Gebäudewand angeordneten Wärmedämmschicht und der vorgehängten hinterlüfteten Fassade ein Spalt ausbildet. Dieser sogenannte Hinterlüftungsspalt kann sich oftmals über mehrere Stockwerke erstrecken. Im Brandfall besteht dabei die Möglichkeit, dass sich ein Brandherd über den Hinterlüftungsspalt von einem Stockwerk zu einem anderen Stockwerk ausbreitet. Um im Brandfall eine Flammenverlängerung und somit eine Ausbreitung des Feuers bei Eintritt einer Flamme in den Hinterlüftungsspalt zu verhindern, sind aus dem Stand der Technik Brandschutzvorrichtungen nach dem Oberbegriff des Anspruchs 1 bekannt.

Die DE 20 2014 102 196 U1 zeigt eine solche Brandschutzvorrichtung nach dem Oberbegriff des Anspruchs 1. Das Schließelement ist in der DE 20 2014 102 196 U1 als Klappe ausgebildet, die an der Vorhangfassade angeordnet ist. Diese Klappe ist in einer Offenstellung entweder durch eine als Schnur ausgebildete Klappenbefestigung oder alternativ dazu durch ein zusätzliches Vorspannelement gesichert, wobei die Klappenbefestigung bei einer vorgegebenen Temperatur schmilzt, so dass die Klappe freigegeben wird.

Dabei hat es sich jetzt als nachteilig an der aus der DE 20 2014 102 196 U1 bekannten Vorrichtung herausgestellt, dass die Brandschutzvorrichtung einerseits nur auf komplizierte Weise an der Vorhangfassade befestigt werden kann und dass die Brandschutzvorrichtung aufgrund des Klappenaufbaus andererseits einen komplizierten Aufbau aufweist. Ferner ist es nicht möglich, die Brandschutzvorrichtung in eine an einer Gebäudewand angeordnete Wärmedämmschicht zu intergieren, so dass hieraus insgesamt ein größerer und komplizierterer Aufbau der gesamten Vorhangfassade resultiert.

Der Erfindung liegt daher die Aufgabe zugrunde, eine Brandschutzvorrichtung für vorgehängte hinterlüftete Fassaden bereitzustellen, die einerseits einfach zu montieren und in eine Wärmedämmschicht zu integrieren ist und andererseits einen einfachen Aufbau aufweist und kostengünstig herstellbar ist.

Diese Aufgabe wird durch eine Brandschutzvorrichtung für vorgehängte hinterlüftete Fassaden mit den Merkmalen des Anspruchs 1 gelöst. Eine derartige Brandschutzvorrichtung zeichnet sich dadurch aus, dass ein Befestigungselement vorgesehen ist, das zur Befestigung an einer Gebäudewand ausgelegt ist, und dass das Schließelement zur Befestigung eines Isolierungselements an der Gebäudewand ausgelegt ist, wobei das Befestigungselement und das Schließelement koaxial zu einer Mittellängsachse der Brandschutzvorrichtung angeordnet sind, wobei das Schließelement axial zwischen der Offenstellung und der Schließstellung verlagerbar ist. Mittels einer derartigen Brandschutzvorrichtung kann ein Isolierungselement, insbesondere ein brandhemmendes und/oder nicht brennbares Isolierungselement an einer Gebäudewand befestigt werden, wobei das Schließelement bei Überschreiten eines Temperaturgrenzwerts in die Schließstellung bewegt werden kann und so ein am Schließelement befestigtes brandhemmendes und/oder nicht brennbares Isolierungselement ebenfalls derart in die Schließstellung bewegt wird, dass ein sogenannter Hinterlüftungsspalt einer vorgehängten hinterlüfteten Fassade verschlossen werden kann. Besonders bevorzugt ist es dabei, wenn ein länglich ausgebildetes Isolierungselement auf einer vollen Breite einer Gebäudewand mittels einer Mehrzahl von Brandschutzvorrichtungen befestigt wird, so dass beim Verlagern der Brandschutzvorrichtungen in ihre jeweilige Schließstellung der Hinterlüftungsspalt auf der gesamten Breite der Gebäudewand verschlossen werden kann. Somit kann eine Brandschutzvorrichtung bereitgestellt werden, die einfach und kostengünstig herstellbar ist und die einfach zu montieren und in eine Wärmedämmschicht zu integrieren ist.

Als besonders vorteilhaft hat es sich dabei erwiesen, wenn das Spannelement das Schließelement in der Schließlage axial beaufschlagt. Wenn das Spannelement das Schließelement in seiner Schließlage axial beaufschlagt kann somit das Schließelement in seine Schließstellung bewegt werden, wenn das Sicherungselement bei Überschreiten eines Temperaturgrenzwerts, bspw. in einem Brandfall, das Schließelement freigibt.

Eine vorteilhafte Weiterbildung der Brandschutzvorrichtung sieht vor, dass das Schließelement das Befestigungselement radial zumindest abschnittsweise umgibt. Als besonders vorteilhaft hat es sich dabei erwiesen, wenn das Befestigungselement im Bereich, an dem das Schließelement am Befestigungselement angeordnet ist, kreiszylindrisch ausgebildet ist. Somit kann das Schließelement am Befestigungselement auf einfache Art und Weise axial beweglich geführt werden.

Gemäß einer weiteren Ausgestaltung der Brandschutzvorrichtung kann vorgesehen sein, dass das Sicherungselement als Zündschnur oder als Kunststoffschnur ausgebildet ist, die bei Überschreiten des Temperaturgrenzwertes aufschmilzt oder dass das Sicherungselement als flüssigkeitsbefüllte Glasampulle ausgebildet ist, die eine Luftblase enthält und bei Überschreiten des Temperaturgrenzwertes platzt, oder dass das Sicherungselement als Schmelzlot ausgebildet ist. Wenn das Sicherungselement als flüssigkeitsbefüllte Glasampulle ausgebildet ist kann aufgrund der Korrosionsbeständigkeit der Glasampulle eine besonders lange Funktionsfähigkeit der Brandschutzvorrichtung, auch von über 50 Jahren, gewährleistet werden.

Vorteilhafterweise ist vorgesehen, dass das Schließelement einen helixförmigen Spiralbefestigungsabschnitt aufweist, der zum Einschrauben in ein brandhemmendes und/oder nicht brennbares Isolierungselement ausgelegt ist.

Besonders bevorzugt ist dabei, wenn der helixförmige Spiralbefestigungsabschnitt eine Helixsteigung aufweist, wobei am Befestigungselement ein Gewinde vorgesehen ist, das eine Gewindesteigung aufweist, die der Helixsteigung entspricht. Somit kann zunächst das brandhemmende und/oder nicht brennbare Isolierungselement an einer Gebäudewand angeordnet werden und dann die Brandschutzvorrichtung durch eine Drehbewegung gleichzeitig mittels des Befestigungselements einerseits mit der Gebäudewand verbunden werden und mittels des helixförmigen Spiralbefestigungsabschnitts andererseits in das brandhemmende und/oder nicht brennbare Isolierungselement eingebracht werden.

Eine weitere vorteilhafte Weiterbildung der Brandschutzvorrichtung sieht vor, dass das Befestigungselement einen Anschlag aufweist, wobei das Spannelement zwischen dem Anschlag und dem Schließelement angeordnet ist. Somit kann das Spannelement sich einerseits am Anschlag des Befestigungselements und andererseits am Schließelement abstützen und dieses axial in die Schließstellung beaufschlagen.

Um die Brandschutzvorrichtung einfach an einer Gebäudewand befestigen zu können hat es sich als vorteilhaft erwiesen, wenn das Befestigungselement einen Befestigungsabschnitt und einen Schaftabschnitt aufweist, wobei der Befestigungsabschnitt zur Anordnung in einer Gebäudewand ausgelegt ist. Der Befestigungsabschnitt kann dabei beispielsweise als in eine Gebäudewand einzementierbarer Anker, als Gewinde oder ähnliches ausgebildet sein. Besonders vorteilhaft ist es dabei, wenn das Befestigungselement im Bereich des Schaftabschnitts kreiszylindrisch ausgebildet ist.

Um für das Spannelement eine möglichst große Anlagefläche bereitstellen zu können hat es sich ferner als vorteilhaft erwiesen, wenn der Anschlag als flanschartiger Ringbund ausgebildet ist, der zwischen dem Befestigungsabschnitt und dem Schaftabschnitt des Befestigungselements angeordnet ist.

Besonders vorteilhaft ist es dabei, wenn der Anschlag als Schraubenmutter ausgebildet ist, wobei das Befestigungselement ein Außengewinde aufweist, wobei die Schraubenmutter auf das Außengewinde aufgeschraubt ist. Somit kann der Anschlag bzw. die Schraubenmutter besonders einfach und kostengünstig mit dem Befestigungselement verbunden werden.

Um das Befestigungselement möglichst einfach an einer Gebäudewand zu montieren bzw. zu befestigen hat es sich als vorteilhaft erwiesen, wenn das Befestigungselement an seinem dem Befestigungsabschnitt abgewandten Ende am Schaftabschnitt einen Drehmomentantriebsabschnitt aufweist. Über diesen Drehmomentantriebsabschnitt kann dann bspw. mittels einer Schraub- oder Schlagwerkzeugs ein Antriebsdrehmoment in das Befestigungselement eingeleitet werden, so dass dieses in eine Rotation versetzt werden kann, wobei ein bspw. am Befestigungsabschnitt vorgesehenes Gewinde bspw. in einen in der Gebäudewand bspw. angeordneten Dübel und/oder Bohrloch eingeschraubt oder eingeschlagen werden kann.

Eine weitere besonders vorteilhafte Ausgestaltung der Brandschutzvorrichtung sieht vor, dass der Schaftabschnitt in Richtung der Mittellängsachse der Brandschutzvorrichtung eine Länge aufweist und dass das Schließelement in Richtung der Mittellängsachse der Brandschutzvorrichtung eine Länge aufweist, wobei die Länge des Schaftabschnitts größer ist als die Länge des Schließelements.

Dabei ist es insbesondere möglich, dass der Schaftabschnitt das Schließelement axial überragt und im Bereich seines dem Befestigungsabschnitt abgewandten Endes eine Querbohrung aufweist, die zur Anordnung des Sicherungselements ausgelegt ist. Somit kann in der Querbohrung ein Sicherungselement derart angeordnet werden, dass das Schließelement in der Offenstellung gesichert werden kann, wobei beim Überschreiten eines Temperaturgrenzwertes das Sicherungselement bspw. aufschmilzt und das Schließelement entsprechend freigibt, so dass das Schließelement vom Spannelement in die Schließstellung verlagert wird. Dabei ist es denkbar, dass das Sicherungselement als Zündschnur oder als Kunststoffschnur ausgebildet ist, die bei einem entsprechenden Temperaturgrenzwert aufschmilzt.

Um ein an dem Schließelement befestigtes brandhemmendes und/oder nicht brennbares Isolierungselement einfach in die Schließstellung bewegen zu können, hat es sich als vorteilhaft erwiesen, wenn das Schließelement an einem ersten Ende eine scheibenartige Druckplatte aufweist und wenn das Schließelement an einem zweiten Ende eine Druckhülse aufweist, wobei die Druckhülse am zweiten Ende des Schließelements einen ersten zylindrischen Hülsenabschnitt aufweist und wobei zwischen dem ersten Ende und dem zweiten Ende des Schließelements ein zweiter Hülsenabschnitt vorgesehen ist, wobei sich das Schließelement im Bereich des zweiten Hülsenabschnitts radial aufweitet und wobei die Druckplatte mit der Druckhülse am ersten Ende im Bereich des zweiten Hülsenabschnitts verbunden ist. Die Druckplatte ist dabei vorteilhafterweise kreisförmig ausgebildet.

Besonders vorteilhaft ist es dabei, wenn das Spannelement im Bereich des zweiten Hülsenabschnitts zumindest teilweise innerhalb der Druckhülse angeordnet ist. Somit kann das Spannelement vor äußeren Einflüssen wie bspw. vor dem Eindringen von Feuchtigkeit geschützt werden.

In einer kostengünstigen und zuverlässigen Weiterbildung der Brandschutzvorrichtung hat es sich dabei als vorteilhaft erwiesen, wenn das Spannelement als Schraubendruckfeder ausgebildet ist. Es ist jedoch auch denkbar, dass das Spannelement als Tellerfederpaket oder federndes Spannelement ausgebildet ist.

Die eingangs genannte Aufgabe wird ferner gelöst durch eine Brandschutzeinrichtung mit den Merkmalen des Anspruchs 17. Eine derartige Brandschutzeinrichtung umfasst wenigstens eine Brandschutzvorrichtung nach wenigstens einem der Ansprüche 1 bis 16 und wenigstens ein brandhemmendes und/oder nicht brennbares Isolierungselement.

Um das Sicherungselement außerhalb des brandhemmenden und/oder nicht brennbaren Isolierungselements anordnen zu können, ist es vorteilhaft, wenn die Druckhülse in Richtung der Mittellängsachse der Brandschutzvorrichtung eine Länge aufweist, die größer ist als eine Dicke des Isolierungselements. Somit überragt die Druckhülse ein Isolierungselement auch dann, wenn dieses an dem Schließelement befestigt ist.

Vorteilhafterweise ist eine Mehrzahl von Brandschutzvorrichtungen vorgesehen, wobei die Brandschutzvorrichtungen ein gemeinsames Sicherungselement aufweisen. Somit können beim Überschreiten des Temperaturgrenzwertes alle Schießelemente der Brandschutzvorrichtungen gleichzeitig oder nahezu gleichzeitig in die Schließlage verlagert werden.

Die eingangs genannte Aufgabe wird darüber hinaus gelöst durch ein Brandschutzverfahren für vorgehängte hinterlüftete Fassaden mit den Merkmalen des Anspruchs 20. Ein derartiges Verfahren umfasst die folgenden Schritte: horizontales Anordnen wenigstens eines brandhemmenden und/oder nicht brennbaren Isolierungselements mittels einer Brandschutzvorrichtung nach wenigstens einem der Ansprüche 1 bis 16. Vorteilhafterweise werden die Isolierungselemente mit den jeweiligen Brandschutzvorrichtungen auf einer horizontalen Linie angeordnet, so dass ein Hinterlüftungsspalt auf einer gesamten Breite einer Gebäudewand im Brandfall verschlossen werden kann.

Es hat sich für eine einfache Montage als besonders vorteilhaft erwiesen, wenn zunächst die

Brandschutzvorrichtung an der Gebäudewand und danach das brandhemmende und/oder nicht brennbare Isolierungselement angebracht wird.

Weitere Einzelheiten und vorteilhafte Ausgestaltungen der Erfindung sind der nachfolgenden Beschreibung zu entnehmen, anhand derer die in den Figuren dargestellte Ausführungsform der Erfindung näher beschrieben und erläutert ist.
- Figur 1: eine Seitenansicht einer erfindungsgemäßen Brandschutzvorrichtung in einer Offenstellung;
- Figur 2: einen Schnitt durch die Brandschutzvorrichtung gemäß Figur 1 entlang der Linie A-A;
- Figur 3: eine als Teil einer Brandschutzeinrichtung an einer vorgehängten hinterlüfteten Fassade angeordnete Brandschutzvorrichtung gemäß der Figuren 1 und 2 in der Offenstellung; und
- Figur 4: die Brandschutzeinrichtung gemäß Figur 3 mit der Brandschutzvorrichtung gemäß der Figuren 1 und 2 in einer Schließstellung.

In den Figuren 1 und 2 ist insgesamt eine erfindungsgemäße Brandschutzvorrichtung 10 gezeigt, wobei die Brandschutzvorrichtung 10 in Figur 1 in einer Offenstellung dargestellt ist. Figur 2 zeigt die Brandschutzvorrichtung 10 gemäß Figur 1 im Schnitt entlang der Linie A-A.

In den Figuren 3 und 4 ist die Brandschutzvorrichtung 10 als Teil einer Brandschutzeinrichtung 12 gezeigt, wobei die Brandschutzvorrichtung 10 in Figur 3 in der Offenstellung und in Figur 4 in einer Schließstellung dargestellt ist.

Die Brandschutzvorrichtung 10 ist als Brandschutzvorrichtung 10 für vorgehängte hinterlüftete Fassaden 13 ausgelegt und weist ein Schließelement 14 auf, das im Brandfall zum Verschließen eines in den Figuren 3 und 4 gezeigten Spalts 16 in einer vorgehängten hinterlüfteten Fassade ausgelegt ist und das zwischen einer Offenstellung und einer Schließstellung verlagerbar ist. Das Schließelement 14 ist zur Befestigung eines Isolierungselements 18 an einer Gebäudewand 20 (vgl. Fig. 3 und 4) ausgelegt.

Die Brandschutzvorrichtung 10 weist ferner ein Befestigungselement 22 auf, das zur Befestigung an einer Gebäudewand 20 (vgl. Fig. 3 und 4) ausgelegt ist. Das Befestigungselement 22 und das Schließelement 14 sind koaxial zu einer Mittellängsachse 24 der Brandschutzvorrichtung 10 angeordnet, wobei das Schließelement 14 axial, d.h. in Richtung der Mittellängsachse 24 zwischen der Offenstellung und der Schließstellung verlagerbar ist.

Das Schließelement 14 umgibt das Befestigungselement 22 radial (d.h. senkrecht zur Mittellängsachse 24) zumindest abschnittsweise. Das Befestigungselement 22 weist einen Befestigungsabschnitt 26 und einen Schaftabschnitt 28 auf, wobei der Befestigungsabschnitt 26 zur Anordnung in einer Gebäudewand 20 (vgl. Fig. 3 und 4) ausgelegt ist. Der Befestigungsabschnitt 26 kann dabei beispielsweise als in eine Gebäudewand 20 einzementierbarer Anker, als Gewinde oder ähnliches ausgebildet sein. Dabei ist das Befestigungselement 22 im Bereich, an dem das Schließelement 14 am Befestigungselement 22 angeordnet ist, d.h. am Schaftabschnitt 28, kreiszylindrisch ausgebildet. Somit kann das Schließelement 14 am Befestigungselement 22 bzw. am Schaftabschnitt 28 auf einfache Art und Weise axial beweglich geführt werden.

Das Befestigungselement 22 weist einen Anschlag 30, der als flanschartiger Ringbund ausgebildet ist und zwischen dem Befestigungsabschnitt 26 und dem Schaftabschnitt 28 des Befestigungselements 22 angeordnet ist. Im vorliegenden Fall ist der Anschlag 30 als Schraubenmutter 32 ausgebildet, wobei das Befestigungselement 22 ein in den Figuren nicht gezeigtes Außengewinde aufweist, wobei die Schraubenmutter 32 auf das Außengewinde aufgeschraubt ist. Somit kann der Anschlag 30 bzw. die Schraubenmutter 32 besonders einfach und kostengünstig mit dem Befestigungselement 22 verbunden werden.

Um das Befestigungselement 22 möglichst einfach an einer Gebäudewand 20 zu montieren bzw. zu befestigen, weist das Befestigungselement 22 an seinem dem Befestigungsabschnitt 26 abgewandten Ende am Schaftabschnitt 28 einen Drehmomentantriebsabschnitt 34 auf. Über diesen Drehmomentantriebsabschnitt 34 kann dann bspw. mittels einer Bohrmaschine oder eines Akkuschraubers ein Antriebsdrehmoment in das Befestigungselement 22 eingeleitet werden, so dass dieses in eine Rotation versetzt werden kann, wobei ein am Befestigungsabschnitt 26 vorgesehenes Gewinde bspw. in einen in der Gebäudewand 20 angeordneten Dübel zur Befestigung des Befestigungselements 22 in der Gebäudewand 20 eingeschraubt werden kann.

Das Schließelement 14 weist an einem ersten Ende 36 eine scheibenartige Druckplatte 38 auf. Ferner weist das Schließelement 14 an einem zweiten Ende 40 eine Druckhülse 42 auf. Die Druckhülse 42 weist am zweiten Ende 40 des Schließelements 14 einen ersten zylindrischen, insbesondere kreiszylindrischen Hülsenabschnitt 44 auf. Darüber hinaus weist die Druckhülse 42 zwischen dem ersten Ende 36 und dem zweiten Ende 40 des Schließelements 14 einen zweiten Hülsenabschnitt 46 auf, wobei sich das Schließelement 14 im Bereich des zweiten Hülsenabschnitts 46 radial, d.h. senkrecht zur Mittellängsachse 24 aufweitet. Die Druckplatte 38 ist mit der Druckhülse 42 am ersten Ende 36 im Bereich des zweiten Hülsenabschnitts 46 verbunden. Die Druckplatte 38 ist dabei kreisförmig ausgebildet und weist einen Durchmesser im Bereich von etwa 20mm bis etwa 100mm auf.

Die Brandschutzvorrichtung 10 weist ferner ein als Schraubendruckfeder ausgebildetes Spannelement 48 auf, welches das Schließelement 14 in die Schließstellung beaufschlagt und zwischen einer Vorspannlage und einer Schließlage verlagerbar ist, wobei das Schließelement 48 mittels eines Sicherungselements 50 in der Vorspannlage gehalten wird, wobei das Sicherungselement 50 derart ausgelegt ist, dass es das Schließelement 14 bei Überschreiten eines Temperaturgrenzwertes freigibt. Das Spannelement 48 beaufschlagt das Schließelement 14 in der Schließlage axial. Hierzu ist das Spannelement 48 zwischen dem Anschlag 30 bzw. der Schraubenmutter 32 und dem Schließelement 14 angeordnet. Somit kann das Spannelement 48 sich einerseits am Anschlag 30 des Befestigungselements 22 und andererseits am Schließelement 14 abstützen und dieses axial in die Schließstellung beaufschlagen.

Das Spannelement 48 ist im Bereich des zweiten Hülsenabschnitts 46 zumindest teilweise innerhalb der Druckhülse 42 angeordnet. Somit kann das Spannelement 48 vor äußeren Einflüssen wie bspw. vor dem Eindringen von Feuchtigkeit geschützt werden.

Der Schaftabschnitt 28 weist in Richtung der Mittellängsachse 24 der Brandschutzvorrichtung 10 eine Länge 52 auf, wobei das Schließelement 14 in Richtung der Mittellängsachse 24 der Brandschutzvorrichtung 10 eine Länge 54 aufweist. Die Länge 52 des Schaftabschnitts 28 ist dabei größer als die Länge 54 des Schließelements 14, so dass der Schaftabschnitt 28 bei am Schaftabschnitt 28 angeordneten Schließelement 14 das Schließelement 14 axial überragt. Der Schaftabschnitt 28 weist dabei im Bereich seines dem Befestigungsabschnitt 26 abgewandten Endes eine Querbohrung 56 auf, die zur Anordnung des Sicherungselements 50 ausgelegt ist. Somit kann in der Querbohrung 56 ein Sicherungselement 50 derart angeordnet werden, dass das Schließelement 14 in der Offenstellung gesichert werden kann, wobei beim Überschreiten eines Temperaturgrenzwertes das Sicherungselement 50 bspw. aufschmilzt und das Schließelement 14 entsprechend freigibt, so dass das Schließelement 14 vom Spannelement 48 in die Schließstellung verlagert wird. Dabei ist es denkbar, dass das Sicherungselement 50 als Zündschnur oder als Kunststoffschnur ausgebildet ist, die bei einem entsprechenden Temperaturgrenzwert aufschmilzt.

Die in den Figuren 3 und 4 gezeigte Brandschutzeinrichtung 14 umfasst wenigstens eine Brandschutzvorrichtung 10 sowie wenigstens ein brandhemmendes und/oder nicht brennbares Isolierungselement 18. An der Gebäudewand 20 ist eine Wärmedämmschicht 58 angeordnet, wobei zwischen der Wärmedämmschicht 58 ein länglich ausgebildetes brandhemmendes und/oder nicht brennbares Isolierungselement 18 mittels einer Mehrzahl von Brandschutzvorrichtungen 10 befestigt ist.

Dabei weist die Druckhülse 42 in Richtung der Mittellängsachse 24 der Brandschutzvorrichtung 10 eine Länge 60 auf, die größer ist als eine Dicke 62 des Isolierungselements 18 bzw. der Wärmedämmschicht 58. Somit überragt die Druckhülse 42 das Isolierungselement 18 auch dann, wenn dieses am Schließelement 14 der Brandschutzvorrichtung 10 befestigt ist. Somit kann das Sicherungselement 50 außerhalb des brandhemmenden und/oder nicht brennbaren Isolierungselements 18 angeordnet werden.

Bei Überschreiten eines Temperaturgrenzwerts kann dann das Sicherungselement 50 bspw. aufgeschmolzen werden, so dass das Schließelement 14 vom Spannelement 48 in die Schließstellung bewegt wird und so das am Schließelement 14 befestigte brandhemmende und/oder nicht brennbare Isolierungselement 18 ebenfalls derart in die Schließstellung bewegt wird, dass ein sogenannter Hinterlüftungsspalt 16 einer vorgehängten hinterlüfteten Fassade 13 verschlossen werden kann. Somit kann durch das längliche brandhemmende und/oder nicht brennbare Isolierungselement 18 der Hinterlüftungsspalt 16 auf einer gesamten Breite der Gebäudewand 20 verschlossen werden kann.

Im Brandfall kann daher verhindert werden, dass sich ein Brandherd über den Hinterlüftungsspalt 16 von einem Stockwerk eines Gebäudes zu einem anderen Stockwerk des Gebäudes ausbreitet.

Somit kann eine Brandschutzvorrichtung 10 bereitgestellt werden, die einfach und kostengünstig herstellbar ist und die einfach zu montieren und in eine Wärmedämmschicht 58 zu integrieren ist.

## Patentansprüche

1. Brandschutzvorrichtung (10) für vorgehängte hinterlüftete Fassaden, mit einem Schließelement (14), das im Brandfall zum Verschließen eines Spalts (16) in einer vorgehängten hinterlüfteten Fassade ausgelegt ist und das zwischen einer Offenstellung und einer Schließstellung verlagerbar ist, wobei ein Spannelement (48) vorgesehen ist, welches das Schließelement (14) in die Schließstellung beaufschlagt und zwischen einer Vorspannlage und einer Schließlage verlagerbar ist, wobei das Schließelement (14) mittels eines Sicherungselements (50), in der Vorspannlage gehalten wird, wobei das Sicherungselement (50) derart ausgelegt ist, dass es das Schließelement (14) bei Überschreiten eines Temperaturgrenzwertes freigibt, **dadurch gekennzeichnet, dass** ein Befestigungselement (22) vorgesehen ist, das zur Befestigung an einer Gebäudewand (20) ausgelegt ist, und dass das Schließelement (14) zur Befestigung eines Isolierungselements (18) an der Gebäudewand (20) ausgelegt ist, wobei das Befestigungselement (22) und das Schließelement (14) koaxial zu einer Mittellängsachse (24) der Brandschutzvorrichtung (10) angeordnet sind, wobei das Schließelement (14) axial zwischen der Offenstellung und der Schließstellung verlagerbar ist.

2. Brandschutzvorrichtung (10) für vorgehängte hinterlüftete Fassaden nach Anspruch 1, wobei das Spannelement (48) das Schließelement (14) in der Schließlage axial beaufschlagt.

3. Brandschutzvorrichtung (10) für vorgehängte hinterlüftete Fassaden nach Anspruch 1 oder 2, wobei das Schließelement (14) das Befestigungselement (22) radial zumindest abschnittsweise umgibt.

4. Brandschutzvorrichtung (10) für vorgehängte hinterlüftete Fassaden nach wenigstens einem der vorherigen Ansprüche, wobei das Sicherungselement (50) als Zündschnur oder als Kunststoffschnur ausgebildet ist, die bei Überschreiten eines Temperaturgrenzwertes aufschmilzt oder wobei das Sicherungselement als flüssigkeitsbefüllte Glasampulle ausgebildet ist, die eine Luftblase enthält und bei Überschreiten eines Temperaturgrenzwertes platzt, oder wobei das Sicherungselement als Schmelzlot ausgebildet ist.

5. Brandschutzvorrichtung (10) für vorgehängte hinterlüftete Fassaden nach wenigstens einem der vorherigen Ansprüche, wobei das Schließelement (14) einen helixförmigen Spiralbefestigungsabschnitt aufweist, der zum Einschrauben in ein brandhemmendes und/oder nicht brennbare Isolierungselement ausgelegt ist.

6. Brandschutzvorrichtung (10) für vorgehängte hinterlüftete Fassaden nach Anspruch 5, wobei der helixförmige Spiralbefestigungsabschnitt eine Helixsteigung aufweist, wobei am Befestigungselement (22) ein Gewinde vorgesehen ist, das eine Gewindesteigung aufweist, die der Helixsteigung entspricht.

7. Brandschutzvorrichtung (10) für vorgehängte hinterlüftete Fassaden nach wenigstens einem der Ansprüche 1 bis 5, wobei das Befestigungselement (22) einen Anschlag (30) aufweist, wobei das Spannelement (48) zwischen dem Anschlag (30) und dem Schließelement (14) angeordnet ist.

8. Brandschutzvorrichtung (10) für vorgehängte hinterlüftete Fassaden nach wenigstens einem der vorherigen Ansprüche, wobei das Befestigungselement (22) einen Befestigungsabschnitt (26) und einen Schaftabschnitt (28) aufweist, wobei der Befestigungsabschnitt (26) zur Anordnung in einer Gebäudewand (20) ausgelegt ist.

9. Brandschutzvorrichtung (10) für vorgehängte hinterlüftete Fassen nach Anspruch 7 und 8, wobei der Anschlag (30) als flanschartiger Ringbund ausgebildet ist, der zwischen dem Befestigungsabschnitt (26) und dem Schaftabschnitt (28) des Befestigungselements (22) angeordnet ist.

10. Brandschutzvorrichtung (10) für vorgehängte hinterlüftete Fassaden nach wenigstens einem der Ansprüche 7 bis 9, wobei der Anschlag (30) als Schraubenmutter (32) ausgebildet ist, wobei das Befestigungselement (22) ein Außengewinde aufweist, wobei die Schraubenmutter (32) auf das Außengewinde aufgeschraubt ist.

11. Brandschutzvorrichtung (10) für vorgehängte hinterlüftete Fassaden nach wenigstens einem der Ansprüche 7 bis 10, wobei das Befestigungselement (22) an seinem dem Befestigungsabschnitt (26) abgewandten Ende am Schaftabschnitt (28) einen Drehmomentantriebsabschnitt (34) aufweist.

12. Brandschutzvorrichtung (10) für vorgehängte hinterlüftete Fassaden nach wenigstens einem der Ansprüche 7 bis 11, wobei der Schaftabschnitt (28) in Richtung der Mittellängsachse (24) der Brandschutzvorrichtung (10) eine Länge (52) aufweist und wobei das Schließelement (14) in Richtung der Mittellängsachse (24) der Brandschutzvorrichtung (10) eine Länge (54) aufweist, wobei die Länge (52) des Schaftabschnitts (28) größer ist als die Länge (54) des Schließelements (14).

13. Brandschutzvorrichtung (10) für vorgehängte hinterlüftete Fassaden nach wenigstens einem der Ansprüche 7 bis 12, wobei der Schaftabschnitt (28) das Schließelement (14) axial überragt und im Bereich seines dem Befestigungsabschnitt (26) abgewandten Endes eine Querbohrung (56) aufweist, die zur Anordnung des Sicherungselements (50) ausgelegt ist.

14. Brandschutzvorrichtung (10) für vorgehängte hinterlüftete Fassaden nach wenigstens einem der vorherigen Ansprüche, wobei das Schließelement (14) an einem ersten Ende (36) eine scheibenartige Druckplatte (38) aufweist und wobei das Schließelement (14) an einem zweiten Ende (40) eine Druckhülse (42) aufweist, wobei die Druckhülse (42) am zweiten Ende (40) des Schließelements (14) einen ersten zylindrischen Hülsenabschnitt (44) aufweist und wobei zwischen dem ersten Ende (36) und dem zweiten Ende (40) des Schließelements (14) ein zweiter Hülsenabschnitt (46) vorgesehen ist, wobei sich das Schließelement (14) im Bereich des zweiten Hülsenabschnitts (46) radial aufweitet und wobei die Druckplatte (38) mit der Druckhülse (42) am ersten Ende(36) im Bereich des zweiten Hülsenabschnitts (46) verbunden ist.

15. Brandschutzvorrichtung (10) für vorgehängte hinterlüftete Fassaden nach Anspruch 14, wobei das Spannelement (48) im Bereich des zweiten Hülsenabschnitts (46) zumindest teilweise innerhalb der Druckhülse (42) angeordnet ist.

16. Brandschutzvorrichtung (10) für vorgehängte hinterlüftete Fassaden nach wenigstens einem der vorherigen Ansprüche, wobei das Spannelement (48) als Schraubendruckfeder ausgebildet ist.

17. Brandschutzeinrichtung (12), umfassend wenigstens eine Brandschutzvorrichtung (10) nach wenigstens einem der vorherigen Ansprüche und wenigstens ein brandhemmendes und/oder nicht brennbareas Isolierungselement (18).

18. Brandschutzeinrichtung (12) nach Anspruch 17, wobei die Druckhülse (42) in Richtung der Mittellängsachse (24) der Brandschutzvorrichtung (10) eine Länge (60) aufweist, die größer ist als eine Dicke (62) des Isolierungselements (18).

19. Brandschutzeinrichtung (12) nach Anspruch 17 oder 18, wobei eine Mehrzahl von Brandschutzvorrichtungen (10) vorgesehen ist, wobei die Brandschutzvorrichtungen (10) ein gemeinsames Sicherungselement (50) aufweisen.

20. Brandschutzverfahren für vorgehängte hinterlüftete Fassaden, umfassend die folgenden Schritte:
horizontales Anordnen wenigstens eines brandhemmenden und/oder nicht brennbaren Isolierungselements (18) an einer Gebäudewand (20) mittels einer
Brandschutzvorrichtung (10) nach wenigstens einem der Ansprüche 1 bis 16.

21. Brandschutzverfahren für vorgehängte hinterlüftete Fassaden nach Anspruch 20, wobei zunächst die Brandschutzvorrichtung (10) an der Gebäudewand (20) und danach das brandhemmende und/oder nicht brennbare Isolierungselement (18) angebracht wird.

## Claims

1. A fire protection device (10) for hung back-ventilated facades, comprising a closure element (14) which is designed to close a gap (16) in a hung back-ventilated facade in the event of a fire, and which can be moved between an open position and a closed position, wherein a tension element (48) is provided which impinges the closure element (14) into the closed position and which can be moved between a pretensioned position and a closing position, wherein the closure element (14) is retained in the pretensioned position by means of a securing element (50), wherein the securing element (50) is designed in such a way that it releases the closure element (14) when a temperature threshold value is exceeded, **characterized in that** a mounting element (22) is provided that is designed for mounting on a building wall (20), and that the closure element (14) is designed for mounting an isolation element (18) on the building wall (20), wherein the mounting element (22) and the closure element (14) are arranged coaxially with respect to a central longitudinal axis (24) of the fire protection device (10), wherein the closure element (14) can be displaced axially between the open position and the closed position.

2. The fire protection device (10) for hung back-ventilated facades according to claim 1, wherein the tension element (48) axially impinges the closure element (14) into the closing position.

3. The fire protection device (10) for hung back-ventilated facades according to claim 1 or 2, wherein the closure element (14) radially surrounds the mounting element (22) at least in sections.

4. The fire protection device (10) for hung back-ventilated facades according to at least one of the preceding claims, wherein the securing element (50) is designed as a fuse or as a plastic cord, which melts when a temperature threshold value is exceeded, or wherein the securing element is designed as a liquid-filled glass ampule that contains an air bubble and pops when a temperature threshold value is exceeded, or wherein the securing element is designed as a fusible solder.

5. The fire protection device (10) for hung back-ventilated facades according to at least one of the preceding claims, wherein the closure element (14) has a helical spiral mounting section that is designed to be screwed into a fire-retardant and/or non-inflammable insulating element.

6. The fire protection device (10) for hung back-ventilated facades according to claim 5, wherein the helical spiral mounting section has a helical pitch, wherein a thread is provided on the mounting element (22) that has a thread pitch corresponding to the helical pitch.

7. The fire protection device (10) for hung back-ventilated facades according to at least one of claims 1 to 5, wherein the mounting element (22) has a stop (30), wherein the tension element (48) is arranged between the stop (30) and the closure element (14).

8. The fire protection device (10) for hung back-ventilated facades according to at least one of the preceding claims, wherein the mounting element (22) has a mounting section (26) and a shaft section (28), wherein the mounting section (26) is configured to be arranged in a building wall (20).

9. The fire protection device (10) for hung back-ventilated facades according to claims 7 and 8, wherein the stop (30) is designed as a flange-like annular collar that is arranged between the mounting section (26) and the shaft section (28) of the mounting element (22).

10. The fire protection device (10) for hung back-ventilated facades according to at least one of claims 7 to 9, wherein the stop (30) is designed as a screw-nut (32), wherein the mounting element (22) has an external thread, wherein the screw-nut (32) is screwed onto the external thread.

11. The fire protection device (10) for hung back-ventilated facades according to at least one of claims 7 to 10, wherein the mounting element (22) has a torque drive section (34) on its end on the shaft section (28) pointing away from the mounting section (26).

12. The fire protection device (10) for hung back-ventilated facades according to at least one of claims 7 to 11, wherein the shaft section (28) has a length (52) in the direction of the central longitudinal axis (24) of the fire protection device (10) and wherein the closure element (14) has a length (54) in the direction of the central longitudinal axis (24) of the fire protection device (10), wherein the length (52) of the shaft section (28) is greater than the length (54) of the closure element (14).

13. The fire protection device (10) for hung back-ventilated facades according to at least one of claims 7 to 12, wherein the shaft section (28) projects axially over the closure element (14) and has a transverse bore (56) in the region of its end pointing away from the mounting section (26) that is designed for the arrangement of the securing element (50).

14. The fire protection device (10) for hung back-ventilated facades according to at least one of the preceding claims, wherein the closure element (14) has a disc-like pressure plate (38) on a first end (36) and wherein the closure element (14) has a pressure sleeve (42) on a second end (40), wherein the pressure sleeve (42) on the second end (40) of the closure element (14) has a first cylindrical sleeve section (44) and wherein a second sleeve section (46) is provided between the first end (36) and the second end (40) of the closure element (14), wherein the closure element (14) in the region of the second sleeve section (46) expands radially and wherein the pressure plate (38) is connected to the pressure sleeve (42) on the first end (36) in the region of the second sleeve section (46).

15. The fire protection device (10) for hung back-ventilated facades according to claim 14, wherein the tension element (48) in the region of the second sleeve section (46) is arranged at least partially inside the pressure sleeve (42).

16. The fire protection device (10) for hung back-ventilated facades according to at least one of the preceding claims, wherein the tension element (48) is designed as a helical compression spring.

17. A fire protection apparatus (12) comprising at least one fire protection device (10) according to at least one of the preceding claims and at least one fire-retardant and/or non-inflammable insulating element (18).

18. The fire protection apparatus (12) according to claim 17, wherein the pressure sleeve (42) in the direction of the central longitudinal axis (24) of the fire protection device (10) has a length (60) that is greater than a thickness (62) of the insulation element (18).

19. The fire protection apparatus (12) according to claim 17 or 18, wherein a plurality of fire protection devices (10) is provided, wherein the fire protection devices (10) have a common securing element (50).

20. A fire protection method for hung back-ventilated facades comprising the following steps: horizontal arrangement of at least one fire-retardant and/or non-inflammable insulation element (18) on a building wall (20) by means of a fire protection device (10) according to at least one of claims 1 to 16.

21. The fire protection method for hung back-ventilated facades according to claim 20, wherein the fire protection device (10) is first arranged on the building wall (20) and afterward the fire-retardant and/or non-inflammable insulation element (18).

## Revendications

1. Dispositif de protection contre l'incendie (10) pour façades suspendues ventilées par l'arrière, avec un élément de fermeture (14) qui est conçu pour, en cas d'incendie, fermer une fente (16) dans une façade suspendue ventilée par l'arrière et qui peut être déplacé entre une position d'ouverture et une position de fermeture, dans lequel un élément de mise en tension (48) sollicitant l'élément de fermeture (14) dans la position de fermeture et pouvant être déplacé entre une situation de précontrainte et une situation de fermeture est fourni, dans lequel l'élément de fermeture (14) est maintenu dans la situation de précontrainte au moyen d'un élément formant fusible (50), dans lequel l'élément formant fusible (50) est conçu de telle manière qu'il libère l'élément de fermeture (14) en cas de dépassement d'une valeur limite de température, **caractérisé en ce qu'**un élément de fixation (22) conçu pour être fixé à une paroi de bâtiment (20) est fourni, et **en ce que** l'élément de fermeture (14) est conçu pour fixer un élément d'isolation (18) au niveau de la paroi du bâtiment (20), dans lequel l'élément de fixation (22) et l'élément de fermeture (14) sont agencés de manière coaxiale par rapport à un axe longitudinal central (24) du dispositif de protection contre l'incendie (10), dans lequel l'élément de fermeture (14) peut être déplacé de manière axiale entre la position d'ouverture et la position de fermeture.

2. Dispositif de protection contre l'incendie (10) pour façades suspendues ventilées par l'arrière selon la revendication 1, dans lequel l'élément de mise en tension (48) sollicite l'élément de fermeture (14) de manière axiale dans la position de fermeture.

3. Dispositif de protection contre l'incendie (10) pour façades suspendues ventilées par l'arrière selon la revendication 1 ou 2, dans lequel l'élément de fermeture (14) entoure de manière radiale l'élément de fixation (22) au moins par sections.

4. Dispositif de protection contre l'incendie (10) pour façades suspendues ventilées par l'arrière selon au moins l'une quelconque des revendications précédentes, dans lequel l'élément formant fusible (50) est réalisé sous la forme d'un cordeau instantané ou d'un cordeau en plastique qui fond en cas de dépassement d'une valeur limite de température, ou dans lequel l'élément formant fusible est réalisé sous la forme d'une ampoule en verre remplie de liquide qui contient une bulle d'air et éclate en cas de dépassement d'une valeur limite de température, ou dans lequel l'élément fusible est réalisé sous la forme d'une soudure fusible.

5. Dispositif de protection contre l'incendie (10) pour façades suspendues ventilées par l'arrière selon au moins l'une quelconque des revendications précédentes, dans lequel l'élément de fermeture (14) présente une section de fixation en spirale hélicoïdale conçue pour être vissée dans un élément d'isolation ignifuge et/ou ininflammable.

6. Dispositif de protection contre l'incendie (10) pour façades suspendues ventilées par l'arrière selon la revendication 5, dans lequel la section de fixation en spirale hélicoïdale présente un pas hélicoïdal, dans lequel un filetage présentant un pas de filetage correspondant au pas hélicoïdal est fourni au niveau de l'élément de fixation (22).

7. Dispositif de protection contre l'incendie (10) pour façades suspendues ventilées par l'arrière selon au moins l'une quelconque des revendications 1 à 5, dans lequel l'élément de fixation (22) présente une butée (30), dans lequel l'élément de mise en tension (48) est agencé entre la butée (30) et l'élément de fermeture (14).

8. Dispositif de protection contre l'incendie (10) pour façades suspendues ventilées par l'arrière selon au moins l'une quelconque des revendications précédentes, dans lequel l'élément de fixation (22) présente une section de fixation (26) et une section formant arbre (28), dans lequel la section de fixation (26) est conçue pour être agencée dans une paroi de bâtiment (20).

9. Dispositif de protection contre l'incendie (10) pour façades suspendues ventilées par l'arrière selon les revendications 7 et 8, dans lequel la butée (30) est réalisée sous la forme d'un collier annulaire de type bride qui est agencé entre la section de fixation (26) et la section formant arbre (28) de l'élément de fixation (22) .

10. Dispositif de protection contre l'incendie (10) pour façades suspendues ventilées par l'arrière selon au moins l'une quelconque des revendications 7 à 9, dans lequel la butée (30) est réalisée sous la forme d'un écrou (32), dans lequel l'élément de fixation (22) présente un filetage extérieur, dans lequel l'écrou (32) est vissé sur le filetage extérieur.

11. Dispositif de protection contre l'incendie (10) pour façades suspendues ventilées par l'arrière selon au moins l'une quelconque des revendications 7 à 10, dans lequel l'élément de fixation (22) présente sur la section formant arbre (28), au niveau de son extrémité se détournant de la section de fixation (26), une section d'entraînement de couple (34).

12. Dispositif de protection contre l'incendie (10) pour façades suspendues ventilées par l'arrière selon au moins l'une quelconque des revendications 7 à 11, dans lequel la section formant arbre (28) présente une longueur (52) dans la direction de l'axe longitudinal central (24) du dispositif de protection contre l'incendie (10) et dans lequel l'élément de fermeture (14) présente une longueur (54) dans la direction de l'axe longitudinal central (24) du dispositif de protection contre l'incendie (10), dans lequel la longueur (52) de la section formant arbre (28) est supérieure à la longueur (54) de l'élément de fermeture (14).

13. Dispositif de protection contre l'incendie (10) pour façades suspendues ventilées par l'arrière selon au moins l'une quelconque des revendications 7 à 12, dans lequel la section formant arbre (28) fait saillie de manière axiale au-delà de l'élément de fermeture (14) et présente, dans la région de son extrémité se détournant de la section de fixation (26), un alésage transversal (56) conçu pour l'agencement de l'élément formant fusible (50) .

14. Dispositif de protection contre l'incendie (10) pour façades suspendues ventilées par l'arrière selon au moins l'une quelconque des revendications précédentes, dans lequel l'élément de fermeture (14) présente une plaque de pression (38) en forme de disque au niveau d'une première extrémité (36) et dans lequel l'élément de fermeture (14) présente un manchon de pression (42) au niveau d'une seconde extrémité (40), dans lequel le manchon de pression (42) présente une première section de manchon (44) cylindrique au niveau de la seconde extrémité (40) de l'élément de fermeture (14) et dans lequel une seconde section de manchon (46) est fournie entre la première extrémité (36) et la seconde extrémité (40) de l'élément de fermeture (14), dans lequel l'élément de fermeture (14) s'étend de manière radiale dans la région de la seconde section de manchon (46) et dans lequel la plaque de pression (38) est reliée au le manchon de pression (42) au niveau de la première extrémité (36) dans la région de la seconde section de manchon (46).

15. Dispositif de protection contre l'incendie (10) pour façades suspendues ventilées par l'arrière selon la revendication 14, dans lequel l'élément de mise en tension (48) est agencé au moins partiellement à l'intérieur du manchon de pression (42) dans la région de la seconde section de manchon (46).

16. Dispositif de protection contre l'incendie (10) pour façades suspendues ventilées par l'arrière selon au moins l'une quelconque des revendications précédentes, dans lequel l'élément de mise en tension (48) est réalisé sous la forme d'un ressort de compression hélicoïdal.

17. Dispositif de protection contre l'incendie (12), comprenant au moins un dispositif de protection contre l'incendie (10) selon au moins l'une quelconque des revendications précédentes et au moins un élément d'isolation ignifuge et/ou ininflammable (18).

18. Dispositif de protection contre l'incendie (12) selon la revendication 17, dans lequel le manchon de pression (42) présente, dans la direction de l'axe longitudinal central (24) du dispositif de protection contre l'incendie (10), une longueur (60) supérieure à une épaisseur (62) de l'élément d'isolation (18).

19. Dispositif de protection contre l'incendie (12) selon la revendication 17 ou 18, dans lequel une pluralité de dispositifs de protection contre l'incendie (10) sont fournis, dans lequel les dispositifs de protection contre l'incendie (10) présentent un élément formant fusible (50) commun.

20. Procédé de protection contre l'incendie pour façades suspendues ventilées par l'arrière, comprenant l'étape ci-dessous consistant à:
agencer de manière horizontale au moins un élément d'isolation ignifuge et/ou ininflammable (18) au niveau d'une paroi de bâtiment (20) au moyen d'un dispositif de protection contre l'incendie (10) selon au moins l'une quelconque des revendications 1 à 16.

21. Procédé de protection contre l'incendie pour façades suspendues ventilées par l'arrière selon la revendication 20, dans lequel le dispositif de protection contre l'incendie (10) est d'abord fixé à la paroi du bâtiment (20), puis c'est au tour de l'élément d'isolation ignifuge et/ou ininflammable (18) d'y être fixé.
